# EUROPÄISCHE PATENTSCHRIFT

(11) **EP 4 089 259 B1**
(45) Veröffentlichungstag und Bekanntmachung des Hinweises auf die Patenterteilung: **26.02.2025**
(21) Anmeldenummer: 22160797.1
(22) Anmeldetag: 08.03.2022
(51) Int. Cl.: E06B 1/18, E06B 1/20, E06B 1/32, E06B 3/82, E06B 5/16, E06B 1/52

(54) **VERSCHLUSSVORRICHTUNG ZUR THERMISCHEN TRENNUNG VON GEBÄUDEÖFFNUNGEN ODER RÄUMEN**
CLOSURE DEVICE FOR THE THERMAL SEPARATION OF BUILDING OPENINGS OR SPACES
DISPOSITIF DE FERMETURE PERMETTANT DE SÉPARER THERMIQUEMENT DES OUVERTURES DE BÂTIMENT OU D'ESPACES

(30) Priorität: 12.05.2021 DE 102021204810
(43) Veröffentlichungstag der Anmeldung: 16.11.2022
(73) Patentinhaber: Sommer Fassadensysteme-Stahlbau-Sicherheitstechnik GmbH & Co. KG, 95182 Döhlau (DE)
(72) Erfinder: SOMMER, Oliver, 95028 Hof (DE); HOFMANN, Jürgen, 95182 Tauperlitz (DE)
(74) Vertreter: Isarpatent

(56) Entgegenhaltungen:
- EP-A1- 3 112 573
- EP-A2- 0 838 426
- EP-A2- 2 447 458
- WO-A1-99/23340
- DE-A1- 19 753 653
- DE-A1- 2 232 432
- DE-A1- 2 242 538
- DE-A1- 2 416 390
- DE-A1- 3 247 879
- DE-U1- 29 612 425
- FR-A1- 2 843 160
- US-A1- 2006 254 163
- WMA SCHMIDT & BITTNER GMBH: "Schweißtechniken - Widerstandsschweißen", November 2015 (2015-11-01), Ilsfeld-Auesnstein (DE), pages 1 - 5, XP055940043, Retrieved from the Internet <URL:https://www.wma-sb.de/products/269/WMA15-Schweisstech-Widerstand_11.23.pdf> [retrieved on 20220707]

## Beschreibung

### GEBIET DER ERFINDUNG

Die vorliegende Erfindung betrifft eine Verschlussvorrichtung zur thermischen Trennung von Gebäudeöffnungen oder Räumen, insbesondere eine Brandschutztür.

### TECHNISCHER HINTERGRUND

Verschlussvorrichtungen werden für unterschiedliche Anwendungen eingesetzt und dienen insbesondere zum Schutz eines abtrennbaren Bereichs vor physikalischen Einflüssen wie Druck, Temperatur, Wasser und/oder Dampf.

Sicherheitstüren sind flächige Verschlussvorrichtungen, die bevorzugt in einem Rahmen gehalten und in diesem in einer geschlossenen Position fixiert werden können. Dabei können die Sicherheitstüren als Brandschutztür, Rauschutztür, Drucktür oder Ähnliches ausgebildet sein und mit dem Rahmen eine druck-, temperatur-, wasser- und/oder rauchdichte Verbindung ausbilden, sodass ein durch die Sicherheitstür abgetrennter Bereich vor den physikalischen Einflüssen geschützt werden kann. Der abtrennbare Bereich kann ein Gebäude oder Gebäudeabschnitt oder beispielsweise auch ein einzelner Raum sein. Derartige Sicherheitstüren werden beispielsweise in Treppenhäusern, als Wohnungsabschlusstüren oder für Gewerberäume eingesetzt.

Um den Verschlussvorrichtungen gegenüber den physikalischen Einwirkungen genügend Stabilität zu verleihen werden meist verschiedene Schichten aus Brandschutzmaterial eingesetzt, die in einer Tragschale angeordnet sind und den Großteil des flächigen Elements und damit des Türblatts ausbilden. Die Trageschalen sind meist aus Blechen ausgebildet, die in einem Verbindungsbereich miteinander verbunden sind, sodass eine statisch stabile Konstruktion entsteht.

Ist die Verschlussvorrichtung als Brandschutztür ausgebildet, soll insbesondere eine Wärmeübertragung von einer ersten Außenseite der Brandschutztür zu einer zweiten Außenseite der Brandschutztür vermieden werden.

Die Druckschrift DE 196 49 443 B4 zeigt eine Feuerschutztür aus einem inneren Kastenblech und einem äußeren Deckelblech, zwischen welchen ein zentraler Raum ausgebildet ist, der mit einem Isolierstoff gefüllt ist. Die Bleche sind in einem Bereich des Umfangs der Tür miteinander verbunden und miteinander verwalzt, sodass eine tragende Verbindung entsteht.

Nachteilig ist bei derartigen Verschlussvorrichtungen eine Wärmeübertragung über die tragende Verbindung zwischen dem Kastenblech und dem Deckblech möglich, sodass die Wirkung der Brandschutztür in einem Brandfall reduziert ist.

In einem Brandfall erfolgt nicht nur über das flächige Element, insbesondere das Türblatt, eine Wärmeübertragung. Auch ein Rahmen, insbesondere eine Zarge, in welchem das flächige Element gehalten wird, kann eine unerwünschte Wärmebrücke ausbilden.

Aus der EP 0 940 547 A2 ist ein Zargenrahmen für eine Feuerschutztür bekannt. Der Zargenrahmen ist zweiteilig ausgebildet, wobei die beiden Teile miteinander in Kontakt stehen und verschweißt sind.

Nachteilig können durch die flächige Verbindung zwischen den beiden Teilelementen der Zarge Wärmebrücken entstehen, die zur Wärmeübertragung von der ersten zur zweiten Außenseite der Verschlussvorrichtung beitragen und die Schutzwirkung in einem Brandfall reduzieren.

Es ist ebenso bekannt, Türblätter mit zumindest einer Vorsatzschale zu versehen, um die Eigenschaften der Verschlussvorrichtung zu beeinflussen. So ist aus der DE 10 2017 005 795 A1 eine Klima- oder Präzisionstür bekannt, die insbesondere als Außentür für Labore und sicherheitsrelevante Gebäude eingesetzt wird, und die einer Sonneneinstrahlung ausgesetzt ist. Um eine Verformung zu verhindern ist eine außenliegende Vorsatzschale vorgesehen, die an zumindest einer Seite mit einem Festlager unverschieblich mit dem Türblatt verbunden ist, und zumindest an einer weiteren Seite elastisch und thermisch getrennt mit dem Türblatt gelagert ist. Dadurch kann eine Ausdehnung der Vorsatzschale bei Erhitzung kompensiert werden.

Nachteilig kann eine derartige elastische Verbindung nicht entlang des kompletten Umfangs der Vorsatzschale eingesetzt werden, um eine sichere Befestigung der Vorsatzschale an dem Türblatt zu gewährleisten. Gemäß dem Stand der Technik ist daher zumindest ein Festlager als feste Verbindung an einem Umfangsseitenabschnitt zwischen Türblatt und Vorsatzschale erforderlich. Derartige bekannte Festlager stellen jedoch Wärmebrücken zwischen der Vorsatzschale und dem Türblatt dar, die zur Wärmeübertragung von der Vorsatzschale auf das Türblatt beitragen und weiterhin die Schutzwirkung in einem Brandfall reduzieren.

Es wird weiterhin auf die FR 2 843 160 A1, WO 99/23340 A1, DE 32 47 879 A1, DE 22 32 432 A1, EP 0 838 426 A2, DE 197 53 653 A1, DE 29612 425 U1, DE 22 42 538 A1, EP 2 447 458 A2, DE 2416 390 A1, DE 2416 390 A1, US 2006/254163 A1 sowie auf Wma Schmidt & Bittner Gmbh: "Schweißtechniken-Widerstandsschweißen", November 2015 (2015-11), Seiten 1-5, verwiesen.

### ZUSAMMENFASSUNG DER ERFINDUNG

Vor diesem Hintergrund liegt der vorliegenden Erfindung die Aufgabe zugrunde, eine verbesserte Verschlussvorrichtung, insbesondere eine verbesserte Brandschutztür, anzugeben.

Erfindungsgemäß wird diese Aufgabe durch eine Verschlussvorrichtung mit den Merkmalen des Patentanspruchs 1 gelöst.

Demgemäß ist vorgesehen:
Eine Verschlussvorrichtung zur thermischen Trennung von Gebäudeöffnungen oder Räumen, insbesondere eine Brandschutztür, mit einer zweiteiligen Zarge, wobei die zweiteilige Zarge zumindest ein erstes tragendes Strukturelement sowie ein zweites tragendes Strukturelement aufweist, wobei in einem zur tragenden Verbindung der Strukturelemente ausgebildeten Verbindungbereich eine thermische Trennung zwischen den Strukturelementen derart ausgebildet ist, dass eine Wärmeübertragung von einer ersten Außenseite der Verschlussvorrichtung zu einer zweiten Außenseite der Verschlussvorrichtung reduziert oder unterbunden ist, wobei jedes Strukturelement in dem Verbindungsbereich L-förmig oder U-förmig mit zumindest zwei im Wesentlichen rechtwinklig zueinander angeordneten Schenkeln ausgebildet sind, und wobei das erste Strukturelement zumindest eine Falzbekleidung der Zarge und das zweite Strukturelement zumindest eine Zierbekleidung der Zarge ausbildet, wobei der Verbindungsbereich einen Fixierungsabschnitt und einen daran angrenzenden Isolationsabschnitt aufweist, und wobei der Fixierungsabschnitt um ein Vielfaches kleiner als der Isolationsabschnitt ausgebildet ist, und wobei die Strukturelemente über zumindest eine Steckverbindung miteinander verbunden sind, wobei die Steckverbindung den Fixierungsabschnitt ausbildet, wobei jedes Strukturelement einen ersten Schenkel mit zumindest zwei Ausnehmungen und einen zweiten Schenkel mit zumindest zwei Laschen aufweist, wobei eine jeweilige Lasche eines Strukturelements in eine Ausnehmung des anderen Strukturelements eingreift und die Schenkel einen Hohlraum umschließen, der zur thermischen Trennung als Luftspalt ausgebildet ist oder ein Brandschutzmaterial aufweist.

Die der vorliegenden Erfindung zugrundeliegende Erkenntnis besteht darin, dass Wärmebrücken zwischen Strukturelementen, die Teil der tragenden Struktur der Verschlussvorrichtung sind, sowie zwischen tragenden Strukturelementen und nicht tragenden Vorsatzschalen, vermieden oder zumindest reduziert werden sollen.

Die der vorliegenden Erfindung zugrundeliegende Idee besteht darin, die Strukturelemente, die statisch zur Stabilität einer Zarge erforderlich sind, thermisch voneinander zu trennen. Dadurch kann eine Wärmeübertragung von einer ersten zu einer zweiten Außenseite der Verschlussvorrichtung erheblich reduziert werden. Durch thermische Trennung in einem Verbindungsbereich zwischen einem Strukturelement und einer Vorsatzschale kann die Wärmeübertragung weiterhin unterbunden werden.

Da ein Fixierungsabschnitt um ein Vielfaches kleiner als ein Isolationsabschnitt ausgebildet ist, kann eine Wärmeübertragung von dem ersten Strukturelement auf das zweite Strukturelement nahezu vollständig unterbunden werden. Um ein Vielfaches kleiner bedeutet insbesondere, dass der Fixierungsabschnitt und der Isolationsabschnitt in einem Verhältnis von zumindest 1:10 (zumindest um ein zehnfaches kleiner), insbesondere in einem Verhältnis zwischen 1:10 bis 1:100, bevorzugt in einem Verhältnis zwischen 1:40 bis 1:60, ausgebildet sind. Um ein Vielfaches kleiner kann weiterhin bedeuten, dass die Summe der Flächen aller Kontaktflächen zwischen dem Fixierungsabschnitt und den Strukturelementen um ein Vielfaches kleiner als die Summe der Flächen der Kontaktfläche zwischen dem Isolationsabschnitt und den Strukturelementen ausgebildet ist

Als eine zweiteilige Zarge ist ein Rahmenelement zu verstehen, welches zur Aufnahme und Fixierung des flächigen Elements, insbesondere des Türblatts, der Verschlussvorrichtung ausgebildet ist. Ist die Verschlussvorrichtung als Klappe, insbesondere als Brandschutzklappe, ausgebildet, so bildet die Zarge das Rahmenelement zur Aufnahme und Fixierung der Klappe in der geschlossenen Position aus.

Als tragende Strukturelemente sind Elemente zu verstehen, die zur Stabilität der Zarge erforderlich sind. Insbesondere sind die Strukturelemente Teil einer Außenschale der Zarge. Insbesondere bilden die Strukturelemente die Grundform der Zarge aus. Die Strukturelemente können eine äußerste Hülle der Zarge darstellen.

Die tragenden Strukturelemente sind bevorzugt statisch stabil und enthalten insbesondere Metall. Bevorzugt sind die Strukturelemente flächige Elemente, die insbesondere als Blech- und/oder Schalenelemente ausgebildet sind.

Als Verbindungsbereich ist der Bereich zu verstehen, an dem die Strukturelemente miteinander verbunden sind, um eine statisch stabile und tragende Struktur zu bilden. Die Verbindung kann durch einen Kontakt zwischen den beiden Strukturelementen hergestellt werden, die insbesondere linienförmig oder punktförmig ausgebildet ist. Beispielsweise können das erste Strukturelement und das zweite Strukturelement zumindest abschnittsweise, insbesondere nur abschnittsweise, einen T-Stoß ausbilden, um einen linienförmigen Kontakt herzustellen. Ein linienförmiger Kontakt kann ebenso durch eine Steckverbindung erzielt werden, wobei zumindest ein Strukturelement zumindest teilweise durch das andere Strukturelement hindurchgreift. Zwischen den Steckverbindungen stehen die Strukturelemente bevorzugt nicht in Kontakt. In einer weiteren Ausführung können beide Strukturelemente über zumindest eine Schraubverbindung miteinander verbunden sein. Vorteilhafterweise sind die Strukturelemente nur über die zumindest eine Schraubenverbindung mittelbar in Kontakt, sodass zumindest eine punktförmige Verbindung ausgebildet wird. Dies kann dadurch erreicht werden, dass die Strukturelemente in dem Verbindungsbereich auch in dem Fixierungsabschnitt beabstandet zueinander angeordnet sind. Bevorzugt ist daher in dem Bereich der Schraubenverbindung ein Brandschutzmaterial zwischen den Strukturelementen angeordnet, um einen Abstand zwischen den Strukturelementen zu gewährleisten.

Insbesondere ist eine Fläche des Verbindungsbereichs klein im Verhältnis zu der Gesamtfläche jedes Strukturelements. Der Verbindungsbereich ist bevorzugt nur in einem Randbereich jedes Strukturelements angeordnet und nimmt daher eine geringe Fläche der Zarge ein.

Der Verbindungbereich umfasst zumindest einen Fixierungsabschnitt und einen daran angrenzenden Isolationsabschnitt. Ferner kann der Isolationsabschnitt den Fixierungsabschnitt auch teilweise oder vollständig umgeben, was unter einem Angrenzen zu subsummieren ist. Bevorzugt sind mehrere Fixierungsabschnitte und mehrere Isolationsabschnitte abwechselnd oder benachbart entlang des Verbindungsbereichs angeordnet. Ebenso können der Fixierungsabschnitt und der Isolationsabschnitt nebeneinander entlang des Verbindungsbereichs angeordnet sein. Der Verbindungsbereich ist daher bevorzugt mit einer Länge ausgebildet, die um ein Vielfaches größer als eine Breite ist. Insbesondere ist der Verbindungsbereich ein schmaler Streifen, der in einem Randbereich der Strukturelemente angeordnet ist.

Als Fixierungsabschnitt ist ein Bereich zu verstehen, in welchem eine tragende Verbindung zwischen den beiden Strukturelementen vorliegt. Die Fixierung kann kraftschlüssig, formschlüssig und/oder stoffschlüssig vorgesehen sein. In dem Fixierungsabschnitt sind die beiden Strukturelemente insbesondere über ein Verbindungsmittel oder direkt miteinander in Kontakt.

Als Isolationsabschnitt ist ein Bereich zu verstehen, in welchem die Strukturelemente beabstandet zueinander angeordnet sind und insbesondere ohne tragende Verbindung nebeneinanderliegen. Der Isolationsabschnitt bildet insbesondere die thermische Trennung aus, da in dem Isolationsabschnitt zwischen den beiden Strukturelementen kein direkter Kontakt besteht. Insbesondere kann dazwischen ein Isolator Material, ein luftgefüllter Zwischenraum oder Vakuum vorgesehen sein.

Ist die Verschlussvorrichtung als rechteckige oder quadratische Tür oder Klappe ausgebildet, umfasst ein Umfang des Türblatts insgesamt vier Umfangsseitenabschnitte, wobei diese jeweils rechtwinklig zueinander angeordnet sind.

Die thermische Trennung, d. h. der Verbindungsbereich, ist bevorzugt entlang entlang einer kompletten Länge der zweiteiligen Zarge ausgebildet, sodass um einen kompletten Umfang der Verschlussvorrichtung Wärmebrücken verhindert werden. Mit anderen Worten ist der Verbindungsbereich bevorzugt entlang zumindest drei, insbesondere entlang aller vier Umfangsseitenabschnitte, ausgebildet.

Entlang des Verbindungsbereichs sind bevorzugt wiederholt ein Fixierungsabschnitt und ein Isolationsabschnitt angeordnet, sodass abwechselnd eine Mehrzahl von Isolationsabschnitten und eine Mehrzahl von Fixierungsabschnitten angeordnet sind. In der Summe sind alle Fixierungsabschnitte um ein Vielfaches kleiner als alle Isolationsabschnitte ausgebildet. Um ein Vielfaches kleiner bedeutet insbesondere, dass eine Summe aller Kontaktflächen der Fixierungsabschnitte mit den Strukturelementen um ein Vielfaches kleiner als eine Summe alle Kontaktflächen der Isolationsabschnitte mit den Strukturelementen ist.

Eine Verschlussvorrichtung mit Vorsatzschale kann insbesondere ebenso eine zweiteilige Zarge wie vorgeschlagen aufweisen.

Jedes Strukturelement ist in dem Verbindungsbereich L-förmig oder U-förmige mit zumindest zwei im Wesentlichen rechtwinklig zueinander angeordneten Schenkeln ausgebildet. Vorteilhaft kann auf diese Weise ein Überlappstoß in einem Randbereich der Strukturelemente ausgebildet werden.

Das erste Strukturelement bildet zumindest eine Falzbekleidung der Zarge und das zweite Strukturelement zumindest eine Zierbekleidung der Zarge aus. Vorteilhafterweise bilden dabei die Strukturelemente die Grundform der Zarge aus, wodurch keine weiteren Zierelemente bzw. Abdeckelemente notwendig sind.

Gemäß einer vorteilhaften Ausführungsform können die Strukturelemente über zumindest eine Steckverbindung miteinander verbunden sein, wobei die Steckverbindung den Fixierungsabschnitt ausbildet. Eine Steckverbindung kann beispielsweise durch einen Hinterschnitt ausgebildet sein, wobei sich die beiden Strukturelemente miteinander verhaken, wenn diese ineinandergesteckt sind.

Ein erster Schenkel weist zumindest zwei Ausnehmungen und ein zweiter Schenkel zumindest zwei Laschen auf, wobei eine jeweilige Lasche eines Strukturelements in eine Ausnehmung des anderen Strukturelements eingreift und die Schenkel einen Hohlraum umschließen, der zur thermischen Trennung als Luftspalt ausgebildet ist oder ein Brandschutzmaterial aufweist. Insbesondere sind die Laschen einteilig mit dem Strukturelement ausgeformt. Es ist beispielsweise denkbar, dass über die komplette Länge der Zarge eine Vielzahl von zueinander beabstandeten Laschen angeordnet ist, um die zwei Strukturelemente über die komplette Länge der Zarge miteinander zu verbinden.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer vorteilhaften Ausführungsform kann der Verbindungbereich zumindest teilweise als Überlappstoß ausgebildet sein, wobei in dem Bereich des Überlappstoßes zwischen den Strukturelementen der Isolationsabschnitt angeordnet ist. Vorteilhafterweise ist der Fixierungsabschnitt durch zumindest eine Schraubenverbindung ausgebildet, sodass die Strukturelemente in dem Fixierungsabschnitt ebenso beabstandet zueinander angeordnet sind. Ebenso können die beiden Strukturelemente zumindest in einem Bereich stoßförmige aneinander angrenzen und daher in Kontakt stehen.

Gemäß einer Weiterbildung kann der Verbindungbereich in einem Randbereich der Strukturelemente ausgebildet sein. Bei der Zarge bilden die beiden Strukturelemente bevorzugt keinen geschlossenen Hohlraum, sondern die Kontur der Zarge aus. Der Randbereich liegt daher bevorzugt zwischen den beiden Strukturelementen, insbesondere in dem Bereich des Futterbetts der Zarge, um mit den Strukturelementen eine möglichst große Oberfläche auszubilden.

Gemäß einer vorteilhaften Ausführungsform können die Strukturelemente in dem Verbindungsbereich parallel zueinander verlaufen. Vorteilhaft kann auf diese Weise ein konstanter Abstand zwischen den Strukturelementen in dem Verbindungsbereich erzielt werden. Sind die Strukturelemente beispielsweise U-förmig oder L-förmig in dem Verbindungsbereich ausgeformt, so können jeweils zwei Schenkel parallel zueinander verlaufen. Ein Fixierungsabschnitt kann beliebig in jedem Bereich der Schenkel angeordnet werden.

Gemäß einer bevorzugten Ausführungsform kann der Isolationsabschnitt einen Luftspalt und/oder ein Brandschutzmaterial enthalten. Auf diese Weise kann eine thermische Trennung der Strukturelemente in dem Verbindungsbereich erzielt werden. Bereits durch einen Luftspalt, d. h. wenn die Strukturelemente nicht kontaktiert sind, kann eine Wärmebrücke unterbunden werden. Bei dem Brandschutzmaterial kann es sich um eine isolierende und/oder kühlende Füllung handeln. Ebenso kann eine Brandschutzplatte, ein Brandschutzfilz, ein Brandschutzstrick oder ein Glasfaserband enthalten sein. Soll beispielsweise bereits durch einen sehr geringen Abstand zwischen den beiden Strukturelementen eine thermische Trennung erreicht werden, kann insbesondere ein Glasfaserband eingesetzt werden. Dieses hat bereits bei einer sehr geringen Dicke eine ausreichend isolierende Wirkung.

Gemäß einer vorteilhaften Ausführungsform kann der Isolationsabschnitt ein Glasfaserband enthalten. Vorteilhaft kann das Glasfaserband bereits bei einer sehr geringen Dicke ausreichende Isolationseigenschaften aufweisen, sodass die beiden Strukturelemente mit einem geringen Abstand zueinander im Verbindungbereich angeordnet werden können.

Gemäß einer vorteilhaften Ausführungsform kann der Verbindungsbereich ein Futterbett der Zarge ausbildet oder in dem Futterbett angeordnet sein. Der Verbindungsbereich ist in einer derartigen Ausführungsform in einem Randbereich jedes Strukturelement angeordnet, wenn das eine Strukturelement die Falzbekleidung und das andere Strukturelement die Zierbekleidung ausbildet. Es ist ebenso denkbar, dass der Verbindungsbereich bis in die Falzbekleidung und/oder bis in die Zierbekleidung hineinragt.

Gemäß einer vorteilhaften Ausführungsform können die Laschen eines zweiten Strukturelements durch die Ausnehmungen des ersten Strukturelements derart hindurchgreifen, dass die Laschen durch Verdrehen oder Umbiegen relativ zur jeweiligen Ausnehmung mit dem ersten Strukturelement fixierbar sind. In einem zusammengesteckten Zustand können die Laschen umgebogen, beispielsweise um 30° bis 90°, insbesondere um 45° gedreht werden, sodass sich die beiden Strukturelemente miteinander verklemmen. Die Laschen liegen im zusammengesteckten Zustand bevorzugt innerhalb der Zarge und ragen nicht in den Bereich der Falzbekleidung, der Zierbekleidung oder des Futterbetts, sodass die Verschlussvorrichtung ungehindert geschlossen werden kann.

Gemäß einer vorteilhaften Ausführungsform können die Laschen eines ersten Strukturelements durch die Ausnehmungen des zweiten Strukturelements derart eingreifen, dass die Laschen bündig mit der Ausnehmung abschließen, und insbesondere an den Ausnehmungen angeschweißt sind. Derartige Laschen können zur Lagefixierung des Strukturelements im Verbindungsbereich dienen und sind bevorzugt in Richtung Futterbett ausgerichtet. Da die Laschen bündig mit der Ausnehmung und damit bündig mit dem Strukturelement abschließen, wird der Bereich der Falzbekleidung, der Zierbekleidung oder des Futterbetts durch die Laschen nicht beeinflusst.

Gemäß einer vorteilhaften Ausführungsform können die Strukturelemente über zumindest eine Schraubverbindung miteinander verschraubt sein, wobei die Schraubverbindung den Fixierungsabschnitt ausbildet. In einer derartigen Ausführungsform sind die Strukturelemente bevorzugt im kompletten Verbindungsbereich beabstandet zueinander angeordnet. Auf Laschen kann in einer derartigen Ausführungsform verzichtet werden.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine Ausführungsform der Verschlussvorrichtung, die nicht Gegenstand der Erfindung ist;
- Fig. 2: eine Ausführungsform einer zweiteiligen Zarge, die nicht Gegenstand der Erfindung ist;
- Fig. 3: eine weitere Ausführungsform einer zweiteiligen Zarge, die nicht Gegenstand der Erfindung ist;
- Fig. 4a,b: eine weitere Ausführungsform einer zweiteiligen erfindungsgemäßen Zarge;
- Fig. 5: eine isometrische Darstellung zweier Strukturelemente der Zarge aus Fig. 4 im nicht verbundenen Zustand;
- Fig. 6: eine isometrische Darstellung zweier Strukturelemente der Zarge aus Fig. 4 im verbundenen Zustand;
- Fig. 7: eine weitere Ausführungsform einer zweiteiligen Zarge;
- Fig. 8: eine Ausführungsform einer Innenschale eines zweiteiligen Türblatts, nicht Gegenstand der Erfindung;
- Fig. 9: eine Ausführungsform eines zweiteiligen Türblatts mit einer Innenschale nach Fig. 8, nicht Gegenstand der Erfindung;
- Fig. 10: zwei Ausführungsformen von Aufwölbungen als Napfung, nicht Gegenstand der Erfindung;
- Fig. 11: eine Ausführungsform der Verschlussvorrichtung mit einer außenseitigen Vorsatzschale, nicht Gegenstand der Erfindung;
- Fig. 12: eine weitere Ausführungsform der Verschlussvorrichtung mit einer außenseitigen Vorsatzschale, nicht Gegenstand der Erfindung;
- Fig. 13: eine weitere Ausführungsform der Verschlussvorrichtung mit einer innenseitigen Vorsatzschale, nicht Gegenstand der Erfindung;
- Fig. 14: die Ausführungsform aus Fig. 13 in einem Brandfall, nicht Gegenstand der Erfindung;
- Fig. 15: eine weitere Ausführungsform der Verschlussvorrichtung mit einer innenseitigen Vorsatzschale, nicht Gegenstand der Erfindung;
- Fig. 16: eine weitere Ausführungsform der Verschlussvorrichtung mit einer innenseitigen Vorsatzschale, nicht Gegenstand der Erfindung;
- Fig. 17: eine Schnittdarstellung der Fig. 1, nicht Gegenstand der Erfindung;
- Fig. 18: eine weitere Schnittdarstellung der Fig. 1 eine schwellenlose Verschlussvorrichtung, nicht Gegenstand der Erfindung;
- Fig. 19: eine Schnittdarstellung der Fig. 1 für eine Verschlussvorrichtung mit Schwelle, nicht Gegenstand der Erfindung.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Fig. 1 zeigt eine Ausführungsform der Verschlussvorrichtung 1 in Form einer Tür, insbesondere einer Brandschutztür, die nicht Gegenstand der Erfindung ist. Die Tür weist ein Türblatt 2 sowie eine Zarge 3 auf. Das Türblatt 2 und/oder die Zarge 3 können zweiteiligen ausgebildet sein. Dies wird im Folgenden anhand unterschiedlicher Schnittdarstellungen entlang der Ebene A-A und B-B erläutert.

Fig. 2 zeigt eine Ausführungsform einer zweiteiligen Zarge 3 in einer Schnittdarstellung in einer Ebene A-A der Fig. 1. Die Zarge 3 weist ein erstes tragendes Strukturelement 4 sowie ein zweites tragendes Strukturelement 5 auf. Diese sind in einem Verbindungsbereich 6 durch einen Überlappstoß 9 verbunden. Der Überlappstoß 9 verläuft teilweise entlang einer Zierbekleidung 23 sowie entlang eines Futterbetts 24 der Zarge 3. Das erste tragende Strukturelement 4 bildet eine Falzbekleidung 22, das zweite tragende Strukturelement 5 eine Zierbekleidung 23 der Zarge 3 aus. In dem Verbindungsbereich 6 sind die beiden Strukturelemente **4,** 5 getrennt voneinander angeordnet und über eine Schraubverbindung 28 miteinander verbunden. Die Schraubverbindung 28 bildet einen Fixierungsabschnitt 15 aus, der von einem Isolationsabschnitt 16 umgeben ist. In dem Isolationsabschnitt 16 ist Brandschutzmaterial 11 angeordnet, sodass die beiden Strukturelemente 4, 5 in einem gewünschten Abstand zueinander gehalten werden. Da die beiden Strukturelemente 4, 5 im Verbindungsbereich 6 thermisch getrennt sind, kann eine Wärmeübertragung von einer ersten Außenseite 7 zu einer zweiten Außenseite 8 reduziert oder unterbunden werden.

In der Ausführungsform nach Fig. 2 ist im Bereich der Zierbekleidung 23 eine weitere Schraubverbindung 28 sowie weiteres Brandschutzmaterial 11 angeordnet, sodass der Verbindungsbereich 6 bis in die Zierbekleidung 23 hineinragt.

Fig. 3 zeigt eine weitere Ausführungsform einer zweiteiligen Zarge 3. Im Unterschied zur Ausführung nach Fig. 2 ist der Verbindungsbereich 6 nur im Bereich des Futterbetts 24 angeordnet. Die beiden Strukturelemente 4, 5 sind im Verbindungsbereich L-förmig ausgebildet und stehen nicht in direktem Kontakt. Der Fixierungsabschnitt 15 in Form einer Schraubverbindung 28 bildet die einzige thermisch leitfähige Verbindung zwischen den beiden Strukturelementen 4, 5 aus.

Fig. 4 zeigt eine weitere Ausführungsform einer zweiteiligen Zarge 3. Der Verbindungsbereich 6 ist an der gleichen Position bezüglich der Zarge 3 angeordnet wie in Fig. 3. In dieser Ausführungsform sind die beiden Strukturelemente 4, 5 mit einer Steckverbindung 25 miteinander verbunden. Die beiden Strukturelemente 4, 5 sind im Verbindungsbereich 6 jeweils L-förmig ausgebildet, wobei jeweils eine Lasche 27 des einen Strukturelements in eine Ausnehmung 26 des anderen Strukturelements eingreift. Innerhalb des durch die beiden L-förmigen Abschnitte umschlossen Bereichs ist der Isolationsabschnitt 16 angeordnet, der mit Brandschutzmaterial 11 gefüllt ist. In Fig. 4 (b) ist eine Schnittdarstellung entlang der Ebene D-D aus Fig. 4 (a) dargestellt, wobei die beiden Laschen 27 erkennbar sind. Das Strukturelement 5 weist auf der in der Darstellung linken Seite eine Lasche 27a auf, welche aus einer Ausnehmung herausragt. Eine Lasche 27b ist an dem Strukturelement 4 angeordnet und schließt mit einer anderen Ausnehmung bündig ab. Die Lasche 27b ist mit einer Punktschweißung 30 an dem Strukturelement 5 angeschweißt. Die beiden Strukturelemente 4, 5 stehen nur über die Laschen 27 in direktem Kontakt, wobei diese im restlichen Bereich durch einen Spalt 29 voneinander getrennt sind.

Fig. 5 zeigt eine isometrische Darstellung zweier Strukturelemente 4, 5 der Zarge 3 aus Fig. 4 im nicht verbundenen Zustand. In dieser Darstellung sind die unterschiedlich geformten Laschen erkennbar, die an den Schenkeln 13 bzw. 14 der L-förmig ausgebildeten Strukturelemente 4, 5 angeordnet sind. Die Laschen 27 sind einteilig mit den Strukturelementen 4, 5 ausgeformt. Wenn die Strukturelemente 4, 5 entsprechend den Pfeilrichtungen aufeinander zu bewegt werden, greifen die Laschen 27 in die Ausnehmung 26 ein.

Fig. 6 zeigt eine isometrische Darstellung zweier Strukturelemente 4, 5 der Zarge 3 aus Fig. 4 im verbundenen Zustand. Die Lasche 27b schließt bündig mit dem Strukturelement 5 ab. Die Lasche 27a greift durch das Strukturelement 4 hindurch, sodass die Lasche 27a durch Verdrehen oder umbiegen relativ zur Ausnehmung 26 mit dem Strukturelement 4 fixierbar ist.

Fig. 7 zeigt eine weitere Ausführungsform einer zweiteiligen Zarge 3. Die beiden Strukturelemente 4, 5 können in dieser Ausführungsform mit einer verdeckten Schraube an einer Wand befestigt werden. Dafür weist das Strukturelement 4 ein Durchgangsloch auf, durch welches die Schraube hindurch bedient werden kann. In der weiteren Ausführungsform entspricht die Darstellung im Wesentlichen einer Ausführung nach Fig. 3.

Die Figuren 8 bis 19 zeigen Ausführungsformen, die nicht Gegenstand der Erfindung sind.

Fig. 8 zeigt eine Ausführungsform einer Innenschale 17 eines zweiteiligen Türblatts 2, die nicht Gegenstand der Erfindung ist. Die Innenschale 17 weist in einem Randbereich 12 zwei Aufwölbungen 19 auf, die als Fixierungsabschnitt 15 ausgebildet sind. Die Aufwölbungen 19 sind beabstandet zueinander angeordnet und können beispielsweise als Napfung ausgebildet sein. Die Aufwölbungen 19 sind an einem Schenkel 13 des U-förmigen Randbereichs angeordnet. Beispielhaft weist eine Aufwölbung 19 eine kreisförmige und eine weitere Aufwölbung 19 eine elliptische Grundform auf.

Fig. 9 zeigt eine Ausführungsform eines zweiteiligen Türblatts 2, die nicht Gegenstand der Erfindung ist, mit einer Innenschale 17 nach Fig. 8. Das zweite Strukturelement 5 ist plattenförmig und als Außenschale 18 ausgebildet. Durch die Aufwölbungen 19 sind die Innenschale 17 sowie die Außenschale 18 im Randbereich 12 thermisch getrennt, da eine Verbindung lediglich über die Aufwölbungen 19 erfolgt. Die Aufwölbungen 19 können eine Höhe von beispielsweise 2 bis 3 mm, insbesondere 2 mm aufweisen, wodurch ein Luftspalt von 2 bis 3 mm zwischen der Innenschale 17 und der Außenschale 18 resultiert.

Fig. 10 zeigt zwei Ausführungsformen von Aufwölbungen 19 als Napfung, die nicht Gegenstand der Erfindung ist. Jede Aufwölbung 19 ist auf der Oberseite abgeflacht, sodass die Außenschale 18 flächig mit den Aufwölbungen 19 in Kontakt stehen kann. In der Querschnittsdarstellung ist an der Aufwölbung 19 eine Punktschweißung 30 vorgesehen, welche die Innenschale 17 mit der Außenschale 18 fixiert.

Fig. 11 zeigt eine Ausführungsform der Verschlussvorrichtung 100 mit einer außenseitigen Vorsatzschale 121, die nicht Gegenstand der Erfindung ist. Das Türblatt 102 weist zwei Strukturelemente 104, 105 auf, wobei in dieser Ausführung an dem Strukturelement 105 die Vorsatzschale 121 angeordnet ist. Die Vorsatzschale 121 ist in einem Verbindungsbereich 106 mit dem Strukturelement 105 verbunden, wobei der Verbindungsbereich 106 in Richtung des Strukturelements 104 ausgerichtet ist.

Fig. 12 zeigt eine weitere Ausführungsform der Verschlussvorrichtung 100 mit einer außenseitigen Vorsatzschale 121, die nicht Gegenstand der Erfindung ist. In der dargestellten Ausführungsform sind der Isolationsabschnitt 116 und der Fixierungsabschnitt 115 derart nebeneinander im Verbindungsbereich 106 angeordnet, dass der Isolationsabschnitt 115 näher zu einer Außenkante 133 des Türblatt 102 angeordnet ist als der Fixierungsabschnitt 116. Dadurch kann erreicht werden, dass ein durchgehender Isolationsabschnitt 115 entlang der Außenkante 133 ausgebildet werden kann, der nicht durch einen Fixierungsabschnitt 116 unterbrochen ist. Der Fixierungsabschnitt 116 ist durch ein tragendes Befestigungsmittel 137 dargestellt, wobei eine Mehrzahl von tragenden Befestigungsmitteln 137 beabstandet zueinander neben dem Isolationsabschnitt 116 vorgesehen sein kann. Der Isolationsabschnitt 116 kann ein Brandschutzmaterial enthalten. Der Fixierungsabschnitt 115 ist um ein Vielfaches kleiner als der Isolationsabschnitt 116. Um ein Vielfaches kleiner bedeutet, dass eine Kontaktfläche zwischen dem Befestigungsmittel 137 und der Vorsatzschale 121 um ein Vielfaches kleiner als eine Kontaktfläche zwischen dem Brandschutzmaterial und der Vorsatzschale 121 ist.

Durch den Isolationsabschnitt 116, der in der Ausführungsform nach Fig. 12 bevorzugt ein Glasfaserband 31 enthält bzw. aus einem Glasfaserband 31 besteht, kann die Vorsatzschale 121 mit sehr geringem Abstand, gekennzeichnet durch den Luftspalt 110, zu dem Türblatt 102 angeordnet werden, wobei gleichzeitig durch das Glasfaserband 31 eine ausreichende Isolation und damit eine ausreichende thermische Trennung erzielt wird.

Fig. 13 zeigt eine weitere Ausführungsform der Verschlussvorrichtung 100 mit einer innenseitigen Vorsatzschale 121, die nicht Gegenstand der Erfindung ist. Der Verbindungsbereich 106 zwischen der Vorsatzschale 121 und dem Strukturelement 104 enthält ein Winkelprofil 132, das beabstandet zu dem Türblatt 102 angeordnet und mit der Vorsatzschale 121 kontaktiert ist. Ein Schenkel 114 des Winkelprofils 132 ist mit der Vorsatzschale 121 in Kontakt, beispielsweise sind diese miteinander verschweißt. Ein Fixierungsabschnitt 115 bildet eine Verbindung zwischen einem weiteren Schenkel 113 des Winkelprofils 132 und dem Strukturelement 104. Daher sind das Winkelprofil 132 und das Strukturelement 104 beabstandet zueinander angeordnet, wobei dazwischen ein Isolationsabschnitt 116 ausgebildet ist. Dieser enthält ein Brandschutzmaterial 111. Das expandierende Dichtelement 134 sowie der Brandschutzstrick 135 können ebenso dem Isolationsabschnitt 116 zugeordnet werden. Der Fixierungsabschnitt 115 weist ein Befestigungsmittel 137 auf, welches das Brandschutzmaterial 111 durchsticht und daher mit Brandschutzmaterial 111 umgeben ist. Das Türblatt 102 kann gemäß einer Ausführung nach Fig. 9 ausgebildet sein, mit einer Innenschale 17 und eine Außenschale 18 sowie einem dazwischen angeordneten Brandschutzmaterial 11. Folglich kann ein zweiteiliges Türblatt 2 ebenso thermisch getrennt von einer Vorsatzschale 121 angeordnet werden.

Fig. 14 zeigt die Ausführungsform aus Fig. 13 in einem Brandfall, die nicht Gegenstand der Erfindung ist. Durch auftretende hohe Temperaturen vergrößert sich das expandierende Dichtelement 134, beispielsweise durch Bildung eines wärmedämmenden Schaumes, wodurch der Brandschutzstrick 135 in Richtung Zarge 103 verschoben und dadurch der Spalt zwischen Zarge 103 und Türblatt 102 geschlossen wird.

Ein endseitiger Abschnitt 140 der Vorsatzschale 121 ist benachbart zu dem Winkelprofil 132 angeordnet und bildet einen Aufnahmebereich für das expandierende Dichtelement 134 und den Brandschutzstrick 135. Dadurch kann das Winkelprofil 132 und das Befestigungsmittel 137 vor auftretender Temperaturbelastung in einem Brandfall geschützt werden, wodurch die tragende Verbindung die Stabilität behält.

Fig. 15 zeigt eine weitere Ausführungsform der Verschlussvorrichtung 100 mit einer innenseitigen Vorsatzschale 121, die nicht Gegenstand der Erfindung ist. Die Vorsatzschale 121 ist über zwei Winkelprofile 132 sowie über den Fixierungsabschnitt 115 thermisch getrennt von dem Strukturelement 104, welches das Türblatt 102 ausbildet, angeordnet. Wie bereits bezüglich Fig. 14 erläutert kann auch in dieser Ausführungsform ein expandierendes Dichtelement 134 mit einem Brandschutzstrick 135 an dem endseitigen Abschnitt 140 der Vorsatzschale 121 angeordnet sein. Der endseitige Abschnitt 140 liegt näher an einer Außenkante 133 der Versatzschale 121 als der Verbindungsbereich 106.

Fig. 16 zeigt eine weitere Ausführungsform der Verschlussvorrichtung 100 mit einer innenseitigen Vorsatzschale 121, die nicht Gegenstand der Erfindung ist. Im Gegensatz zu einer Ausführungsform mit einem Winkelprofil ist das Befestigungsmittel 137 direkt mit der Vorsatzschale 121 verbunden und bildet eine tragende Verbindung zwischen der Vorsatzschale 121 und dem Strukturelement 104 aus. Die Vorsatzschale 121 ist nicht direkt mit dem Strukturelement 104 in Kontakt, da zwischen dem endseitigen Abschnitt 140 und dem Strukturelement 104 ein Luftspalt 10 ausgebildet ist. Der endseitige Abschnitt 140 bildet einen Aufnahmebereich für ein expandierendes Dichtelement 134, sodass das tragende Befestigungsmittel 137 vor auftretender Temperaturbelastung in einem Brandfall geschützt ist, auch wenn zwischen Vorsatzschale 121 und Strukturelement 104 kein Brandschutzmaterial 111 angeordnet ist. In dieser Ausführungsform wird der Isolationsabschnitt 116 daher durch das expandierende Dichtelement 134 und den Brandschutzstrick 135 im endseiteigen Abschnitt 140 ausgebildet, durch den Luftspalt 110 sowie durch das Brandschutzmaterial 111, welches das Befestigungsmittel 137 umgibt. In einer Ausführungsform ohne das Brandschutzmaterial 111 wäre daher der Fixierungsabschnitt 151 benachbart zu dem Isolationsabschnitt 116 vorgesehen.

Fig. 17 zeigt eine Schnittdarstellung entlang der Ebene A'-A' der Fig. 1, die nicht Gegenstand der Erfindung ist. Die Ebene verläuft direkt durch ein Riegelelement des Türblatts 2, 102, wobei auch in dem Bereich des Riegelelements eine thermische Trennung zwischen der Innenschale 17 und der Außenschale 18 durch den Isolationsabschnitt 16 auf beiden Seiten des Türblatts 2, 102 erreicht wird. An dem Türblatt 2, 102 kann auf der ersten Außenseite 7, 107 und/oder auf der zweiten Außenseite 8, 108 eine Vorsatzschale 121 angeordnet sein. Die Vorsatzschale 121 auf der ersten Außenseite 7, 107 ist bevorzugt gemäß einer der Ausführungsformen nach Fig. 11 oder 12, die Vorsatzschale 121 auf der zweiten Außenseite 8, 108 gemäß einer der Ausführungsformen nach den Fig. 13 bis 16 ausgebildet. Bevorzugt ist der Verbindungsbereich 106 zwischen der Vorsatzschale 121 und dem Strukturelement 4, 104 bzw. 5, 105 um den kompletten Umfang 139 der Vorsatzschale 121 gemäß einer der Ausführungsformen aus Fig. 13 bis 16 ausgebildet. Es ist ebenso denkbar, dass der Verbindungsbereich 106 an unterschiedlichen Umfangsseitenabschnitten 138a bis 138d unterschiedlich ausgeformt ist. Dasselbe gilt für den Verbindungsbereich 6 zwischen den Strukturelementen 4 und 5. Bevorzugt ist der Verbindungsbereich 6 an drei Umfangsseitenabschnitten 138a, 138b, 138c gemäß Fig. 8 ausgebildet.

Fig. 18 zeigt eine weitere Schnittdarstellung der Fig. 1 entlang der Ebene B-B für eine schwellenlose Verschlussvorrichtung 1, die nicht Gegenstand der Erfindung ist. In dem oberen Umfangsseitenabschnitt 138b, d. h. in dem horizontal angeordneten Bereich der Zarge 3', erfolgt ebenso eine thermische Trennung zwischen der Innenschale 17 und der Außenschale 18 des Türblatts 2. In der Darstellung verläuft der Schnitt durch eine Aufwölbung 19, die in dem Verbindungsbereich 6 angeordnet ist, der im Randbereich 12 des zweiteiligen Türblatt 2 liegt.

Fig. 19 zeigt eine Schnittdarstellung entlang der Ebene B-B der Fig. 1 für eine Verschlussvorrichtung 1, die nicht Gegenstand der Erfindung ist, mit Schwelle 36. Im Unterschied zu Fig. 18 ist im Ausschnitt C im Bereich der Schwelle 36 ein Falz 20 durch den Verbindungsbereich 6 ausgeformt, wobei der Verbindungsbereich 6 auch in dem Umfangsseitenabschnitt 138d eine thermische Trennung zwischen der Innenschale 17 sowie der Außenschale 18 erzielt.

Die Verschlussvorrichtung 1 weist in den Ausführungsformen nach Fig. 2 bis Fig. 4 ein Türblatt 2' auf, das keine thermische Trennung zwischen einzelnen Strukturelemente besitzt. Ebenso können die dargestellten Ausführungsformen mit einem zweiteiligen Türblatt 2 kombiniert werden. Des Weiteren kann eine Vorsatzschale 21 nach Fig. 11, 12 oder 13 bis 16 mit einem Türblatt 2 nach Fig. 8 kombiniert werden. Ebenso kann eine Zarge 3' ohne thermische Trennung durch eine zweiteilige Zarge 3 mit thermischer Trennung ersetzt werden, wenn die Verschlussvorrichtung 1 ein zweiteiliges Türblatt 2 besitzt.

In einer weiteren Ausführungsform kann eine zweiteilige Zarge 3 mit einer Vorsatzschale 121 kombiniert werden, beispielsweise nach einer der Fig. 13 bis 16.

### Bezugszeichenliste

- 1: Verschlussvorrichtung
- 2: zweiteiliges Türblatt
- 2': Türblatt
- 3: zweiteilige Zarge
- 3': Zarge
- 4: erstes tragendes Strukturelement
- 5: zweites tragendes Strukturelement
- 6: Verbindungsbereich
- 7: erste Außenseite
- 8: zweite Außenseite
- 9: Überlappstoß
- 10: Luftspalt
- 11: Brandschutzmaterial
- 12: Randbereich
- 13: Schenkel
- 14: Schenkel
- 15: Fixierungsabschnitt
- 16: Isolationsabschnitt
- 17: Innenschale
- 18: Außenschale
- 19: Aufwölbung
- 20: Falz
- 22: Falzbekleidung
- 23: Zierbekleidung
- 24: Futterbett
- 25: Steckverbindung
- 26: Ausnehmung
- 27: Lasche
- 28: Schraubverbindung
- 29: Spalt
- 30: Punktschweißung
- 31: Glasfaserband
- 100: Verschlussvorrichtung
- 102: Türblatt
- 103: Zarge
- 104: tragendes Strukturelement
- 105: tragendes Strukturelement
- 106: Verbindungsbereich
- 107: erste Außenseite
- 108: zweite Außenseite
- 110: Luftspalt
- 111: Brandschutzmaterial
- 112: Randbereich
- 113: Schenkel
- 114: Schenkel
- 115: Fixierungsabschnitt
- 116: Isolationsabschnitt
- 120: Falz
- 121: Vorsatzschale
- 132: Winkelprofil
- 133: Außenkante
- 134: expandierendes Dichtelement
- 135: Brandschutzstrick
- 137: Befestigungsmittel
- 138: Umfangsseitenabschnitt
- 139: Umfang
- 140: endseitiger Abschnitt

## Patentansprüche

1. Verschlussvorrichtung (1) zur thermischen Trennung von Gebäudeöffnungen oder Räumen, insbesondere Brandschutztür, mit
einer zweiteiligen Zarge (3), wobei die zweiteilige Zarge (3) zumindest ein erstes tragendes Strukturelement (4) sowie ein zweites tragendes Strukturelement (5) aufweist,
wobei in einem zur tragenden Verbindung der Strukturelemente (4, 5) ausgebildeten Verbindungbereich (6) eine thermische Trennung zwischen den Strukturelementen (4, 5) derart ausgebildet ist, dass eine Wärmeübertragung von einer ersten Außenseite (7) der Verschlussvorrichtung (1) zu einer zweiten Außenseite (8) der Verschlussvorrichtung (1) reduziert oder unterbunden ist,
wobei jedes Strukturelement (4, 5) in dem Verbindungsbereich (6) L-förmig oder U-förmig mit zumindest zwei im Wesentlichen rechtwinklig zueinander angeordneten Schenkeln (13, 14) ausgebildet sind, und wobei das erste Strukturelement (4) zumindest eine Falzsbekleidung (22) der Zarge (3) und das zweite Strukturelement (5) zumindest eine Zierbekleidung (23) der Zarge (3) ausbildet,
wobei der Verbindungsbereich (6) einen Fixierungsabschnitt (15) und einen daran angrenzenden Isolationsabschnitt (16) aufweist, und wobei der Fixierungsabschnitt (15) um ein Vielfaches kleiner als der Isolationsabschnitt (16) ausgebildet ist, und wobei die Strukturelemente (4, 5) über zumindest eine Steckverbindung (25) miteinander verbunden sind, wobei die Steckverbindung (25) den Fixierungsabschnitt (15) ausbildet, **dadurch gekennzeichnet, dass** jedes Strukturelement (4, 5) einen ersten Schenkel (13) mit zumindest zwei Ausnehmungen (26) und einen zweiten Schenkel (14) mit zumindest zwei Laschen (27) aufweist, wobei eine jeweilige Lasche (27) eines Strukturelements (4, 5) in eine Ausnehmung (26) des anderen Strukturelements (4, 5) eingreift und die Schenkel (13, 14) einen Hohlraum umschließen, der zur thermischen Trennung als Luftspalt (10) ausgebildet ist oder ein Brandschutzmaterial (11) aufweist.

2. Verschlussvorrichtung nach Anspruch 1,
**dadurch gekennzeichnet,**
**dass** der Verbindungbereich (6) zumindest teilweise als Überlappstoß (9) ausgebildet ist, wobei in dem Bereich des Überlappstoßes (9) zwischen den Strukturelementen (4, 5) der Isolationsabschnitt (16) angeordnet ist, wobei der Verbindungbereich (6) insbesondere in einem Randbereich (12) der Strukturelemente (4, 5) ausgebildet ist.

3. Verschlussvorrichtung nach einem der vorstehenden Ansprüche,
**dadurch gekennzeichnet,**
**dass** die Strukturelemente (4, 5) in dem Verbindungsbereich (6) parallel zueinander verlaufen.

4. Verschlussvorrichtung nach einem der vorstehenden Ansprüche,
**dadurch gekennzeichnet,**
**dass** der Isolationsabschnitt (16) einen Luftspalt (10) und/oder ein Brandschutzmaterial (11) enthält.

5. Verschlussvorrichtung nach einem der vorstehenden Ansprüche,
**dadurch gekennzeichnet,**
**dass** der Isolationsabschnitt (16) ein Glasfaserband (31) enthält.

6. Verschlussvorrichtung nach einem der vorstehenden Ansprüche,
**dadurch gekennzeichnet,**
**dass** der Verbindungsbereich (6) ein Futterbett (24) der Zarge (3) ausbildet oder in dem Futterbett (24) angeordnet ist und/oder wobei die Strukturelemente (4, 5) über zumindest eine Schraubverbindung (28) miteinander verschraubt sind, wobei die Schraubverbindung (28) den Fixierungsabschnitt (15) ausbildet.

7. Verschlussvorrichtung nach Anspruch 1,
**dadurch gekennzeichnet,**
**dass** die Laschen (27a) eines zweiten Strukturelements (5) durch die Ausnehmungen (26) des ersten Strukturelements (4) derart hindurchgreifen, dass die Laschen (27a) durch Verdrehen oder Umbiegen relativ zur jeweiligen Ausnehmung (26) mit dem ersten Strukturelement (4) fixierbar sind, und/oder dass die Laschen (27b) eines ersten Strukturelements (4) in die Ausnehmungen (26) das zweiten Strukturelements (5) derart eingreifen, dass die Laschen (27b) bündig mit der Ausnehmung (26) abschließen, und insbesondere an den Ausnehmungen (26) angeschweißt sind.

## Claims

1. Closure device (1) for thermally separating building openings or spaces, in particular a fire door, comprising a two-part frame (3), the two-part frame (3) having at least a first supporting structural element (4) and a second supporting structural element (5),
a thermal separation being formed between the structural elements (4, 5) in a connecting region (6) formed for supporting connection of the structural elements (4, 5), in such a way that heat transmission from a first outer face (7) of the closure device (1) to a second outer face (8) of the closure device (1) is reduced or prevented,
each structural element (4, 5) being formed L-shaped or U-shaped in the connecting region (6), with at least two substantially mutually perpendicular limbs (13, 14), and the first structural element (4) forming at least one rebate facing (22) of the frame (3) and the second structural element (5) forming at least one decorative facing (23) of the frame (3),
the connecting region (6) having a fixing portion (15) and an insulating portion (16) adjacent thereto, and the fixing portion (15) being formed multiple times smaller than the insulating portion (16), and the structural elements (4, 5) being interconnected via at least one plug-in connection (25), the plug-in connection (25) forming the fixing portion (15),
**characterised in that** each structural element (4, 5) has a first limb (13) with at least two clearances (26) and a second limb (14) with at least two tabs (27), each tab (27) of one structural element (4, 5) engaging in a clearance (26) of the other structural element (4, 5) and the limbs (13, 14) enclosing a cavity, which is formed as an air gap (10) for thermal separation or comprises a fire protection material (11).

2. Closure device according to claim 1,
**characterised**
**in that** the connecting region (6) is formed at least in part as a lap joint (9), the insulating portion (16) being arranged in the region of the lap joint (9) between the structural elements (4, 5), the connecting region (6) being formed in particular in an edge region (12) of the structural elements (4, 5).

3. Closure device according to either of the preceding claims,
**characterised**
**in that** the structural elements (4, 5) extend mutually parallel in the connecting region (6).

4. Closure device according to any of the preceding claims,
**characterised**
**in that** the insulating portion (16) contains an air gap (10) and/or a fire protection material (11).

5. Closure device according to any of the preceding claims,
**characterised**
**in that** the insulating portion (16) contains a fibreglass tape (31).

6. Closure device according to any of the preceding claims,
**characterised**
**in that** the connecting region (6) forms a lining bed (24) of the frame (3) or is arranged in the lining bed (24), and/or in that the structural elements (4, 5) are screwed together via at least one screw connection (28), the screw connection (28) forming the fixing portion (15).

7. Closure device according to claim 1,
**characterised**
**in that** the tabs (27a) of a second structural element (5) engage through the clearances (26) of the first structural element (4) in such a way that the tabs (27a) can be fixed to the first structural element (4) by twisting or bending relative to the relevant clearance (26), and/or in that the tabs (27b) of a first structural element (4) engage in the recesses (26) of the second structural element (5) in such a way that the tabs (27b) terminate flush with the clearance (26), and in particular are welded to the clearances (26).

## Revendications

1. Dispositif de fermeture (1) pour la séparation thermique d'ouvertures de bâtiments ou de pièces, en particulier porte coupe-feu, comportant
un châssis (3) en deux parties, le châssis (3) en deux parties présentant au moins un premier élément structurel porteur (4) ainsi qu'un deuxième élément structurel porteur (5),
une séparation thermique entre les éléments structurels (4, 5) étant réalisée dans une zone de liaison (6) conçue pour la liaison portante des éléments structurels (4, 5) de telle sorte qu'une transmission de chaleur d'un premier côté extérieur (7) du dispositif de fermeture (1) vers un deuxième côté extérieur (8) du dispositif de fermeture (1) est réduite ou supprimée,
chaque élément structurel (4, 5) étant réalisé dans la zone de liaison (6) en forme de L ou de U avec au moins deux branches (13, 14) disposées sensiblement à angle droit l'une par rapport à l'autre, et le premier élément structurel (4) formant au moins un revêtement de feuillure (22) du châssis (3) et le deuxième élément structurel (5) formant au moins un revêtement décoratif (23) du châssis (3),
la zone de liaison (6) présentant une section de fixation (15) et une section d'isolation (16) adjacente à celle-ci, et la section de fixation (15) étant réalisée plusieurs fois plus petite que la section d'isolation (16), et les éléments structurels (4, 5) étant reliés entre eux par au moins une liaison par enfichage (25), la liaison par enfichage (25) formant la section de fixation (15), **caractérisé en ce**
**que** chaque élément structurel (4, 5) présente une première branche (13) avec au moins deux évidements (26) et une deuxième branche (14) avec au moins deux pattes (27), une patte respective (27) d'un élément structurel (4, 5) s'engageant dans un évidement (26) de l'autre élément structurel (4, 5) et les branches (13, 14) entourant un vide qui, pour la séparation thermique, est réalisé sous la forme d'un espace d'air (10) ou présente un matériau coupe-feu (11).

2. Dispositif de fermeture selon la revendication 1,
**caractérisé en ce**
**que** la zone de liaison (6) est réalisée au moins partiellement sous la forme d'un joint à recouvrement (9), la section d'isolation (16) étant disposée dans la zone du joint à recouvrement (9) entre les éléments structurels (4, 5), la zone de liaison (6) étant réalisée en particulier dans une zone de bord (12) des éléments structurels (4, 5).

3. Dispositif de fermeture selon l'une des revendications précédentes,
**caractérisé en ce**
**que** les éléments structurels (4, 5) s'étendent parallèlement l'un à l'autre dans la zone de liaison (6).

4. Dispositif de fermeture selon l'une des revendications précédentes,
**caractérisé en ce**
**que** la section d'isolation (16) contient un espace d'air (10) et/ou un matériau coupe-feu (11).

5. Dispositif de fermeture selon l'une des revendications précédentes,
**caractérisé en ce**
**que** la section d'isolation (16) contient un ruban de fibres de verre (31).

6. Dispositif de fermeture selon l'une des revendications précédentes,
**caractérisé en ce**
**que** la zone de liaison (6) forme un chambranle (24) du châssis (3) ou est disposée dans le chambranle (24) et/ou dans lequel les éléments structurels (4, 5) sont vissés l'un à l'autre par l'intermédiaire d'au moins un assemblage vissé (28), l'assemblage vissé (28) formant la section de fixation (15).

7. Dispositif de fermeture selon la revendication 1,
**caractérisé en ce**
**que** les pattes (27a) d'un deuxième élément structurel (5) passent à travers les évidements (26) du premier élément structurel (4) de telle sorte que les pattes (27a) peuvent être fixées au premier élément structurel (4) par torsion ou par pliage par rapport à l'évidement (26) respectif, et/ou **en ce que** les pattes (27b) d'un premier élément structurel (4) s'engagent dans les évidements (26) du deuxième élément structurel (5) de telle sorte que les pattes (27b) se terminent à fleur de l'évidement (26), et sont en particulier soudées aux évidements (26).
